# EUROPÄISCHE PATENTANMELDUNG

(11) **EP 0 111 031 A1**
(43) Veröffentlichungstag der Anmeldung: **20.06.1984**
(21) Anmeldenummer: 82111563.1
(22) Anmeldetag: 13.12.1982
(51) Int. Cl.: G03C 11/08

(54) **Fotografischer Bildträger**

(71) Anmelder: Reindl, Johann, D-8501 Pyrbaum-Rengersricht (DE); Reindl, Renate, D-8501 Pyrbaum-Rengersricht (DE)
(72) Erfinder: Reindl, Johann, D-8501 Pyrbaum-Rengersricht (DE); Reindl, Renate, D-8501 Pyrbaum-Rengersricht (DE)
(74) Vertreter: Göbel, Matthias, Dipl.-Ing.

(57) **Zusammenfassung**

Bei einem fotografischen Bildträger, insbesondere fotografischem Papierbild mit einer Bildschicht (3) und einer Trägerschicht (2) für diese, ist zum beliebigen nachträglichen Verändern des Papierbildes die Bildschicht (3) außen durch eine transparente flexible Kunststoffolie (4) übergriffen und die Kunststoffolie (4) mittels eins Haftmittels (5) fest oder lösbar fest mit der Bildschicht (3) verbunden.

## Beschreibung

Die Erfindung betrifft einen fotografischen Bildträger, insbesondere fotografisches Papierbild mit einer Bildschicht und einer Trägerschicht für diese.

Es ist bekannt fotografische Papierbilder im Labor wahlweise mit einer matten oder glänzenden Bildschicht herzustellen. Abgesehen davon, daß hierzu bereits vor der Herstellung der Papierbilder entschieden werden muß welche Ausgestaltung die Bilderschicht erhalten soll, führt die wahlweise Oberflächengestaltung auch zu einem großen Fertigungsaufwand in den Labors. Dieser Fertigungsaufwand erhöht sich noch zusätzlich, wenn Papierbilder mit strukturierten oder gerasterten bzw. getönten Oberflächen für die Bildschicht gewünscht werden. Hierzu werden umständliche Nachbehandlungen für die Papierbilder notwendig. Außerdem ist bekannt, daß nachträgliche Änderungen in der Tönung nur schwierig, z.B. durch umständliche Lackbeschichtung erreichbar sind.

Es ist Aufgabe der Erfindung Maßnahmen zum beliebigen nachträglichen Verändern der Oberfläche der Bildschicht von Papierbildern zu schaffen.

Der Erfindung gemäß ist diese Aufgabe dadurch gelöst, daß die Bildschicht aussen durch eine transparente flexible Kunststoffolie übergriffen und die Kunststoffolie mittels einesHaftmittels fest oder lösbar fest mit der Bildschicht verbunden ist. Zweckmäßig erfolgt die Verbindung durch einen an der Kunststofffolie angeordneten Haftgrund oder mittels eines zwischen der Kunststoffolie und der Bildschicht eingebrachten bzw. auf der Kunststoffolie oder der Bildschicht aufgebrachten Klebers Für den Bildinhaber besteht so die Möglichkeit das fertig entwickelte getrocknete Papierbild nachträglich an der Bildschicht beliebig zu ändern. Außerdem läßt sich bei der Herstellung des Papierbildes der Fertigungsaufwand und der wirtschaftliche Aufwand im Labor deutlich da - durch verkleinern und rationeller gestalten, daß dort nurmehr Papierbilder mit einer einzigen gleichen Oberflächenbeschaffenheit, z.B. Glanzbilder hergestellt und nachträglich mittels der Kunststoffolie,z.B. mit einer matten Oberfläche ausgerüstet werden. Schließlich ist durch Entfernen der Kunststoffolie der zuvorige Oberflächenzustand wieder herstellbar und durch Austauschen von Kunststoffolien ein beliebig abweichender Oberflächeneffekt/erzielbar. Es versteht sich, daß in Abwandlung des Erfindungsgedankens die Papierbilder auch ausschließlich mit matter Oberfläche hergestellt werden können und durch Aufbringen einer Folie mit qlänzenden Außenseiten in Glanzbilder veränderbar sind.

Als zweckmäßig hat sich erwiesen, die Kunststoffolie in der Länge und der Breite mit den Abmessungen des Papierbildes auszubilden. Bevorzugt ist die Verwendung einer Kunststoffolie vorgesehen, die eine über die Randkanten des Papierbildes vorstehend sich erstreckende Größe aufweist und bei der der die Randkanten des Papierbildes überragende Teil der Kunststoffolie einfach durch ein Schneidwerkzeug abtrennbar ist. Dabei ist noch möglich, das Papierbild und die Kunststoffolie gemeinsam gleichzeitig mittels des Schneidwerkzeugs auf eine vorbestimmte Bildgröße zu beschneiden.

Weiter ist vorgesehen, die Kunststoffolie mit einem sich über eine Randkante der Bildschicht vorstehenden laschenförmigen Anschnitt auszurüsten, der durch Erfassen die .Handhabung der Kunststoffolie erleichtert. Der Anschnitt kann durch Abschneiden oder Abreißen entfernt werden.

In Ausgestaltung des Bildträgers kann wahlweise eine Kunststoffolie aus einem klaren uneingefärbten flexiblen Werkstoff Anwendung. finden. Es ist auch möglich einen eingefärbten transparenten Werkstoff für die Kunststoffolie vorzusehen, wodurch Tönungen des Papierbildes einfach erreichbar sind. Darüber hinaus besteht auch die Möglichkeit der Verwendung einer Kunststoffolie mit einer strukturierten und/oder gerasten Außenfläche, so daß auch Musterungen, z.B. Craquelees auf den Papierbildern aufbringbar sind.Auch ist die Verwendung lichtbeständiger Kunststoffolien, insbesondere aus einem UV-beständigen Werkstoff vorgesehen.

Schließlich sieht die Erfindung noch einfache Maßnahmen zur Herstellung eines mit einer Kunststoffolie versehenen Papierbildes dadurch vor, daß im Labor das Bilderband gemeinsam gleichzeitig mit einem von einem Wickel abziehbaren Kunststoffolienstreifen zwischen einem Preßwalzenpaar hindurchgeführt und durch Walzenandruck der Kunststofffolienstreifen mit dem Haftmittel blasenfrei an die Schichtseite des Bilderbandes angelegt wird und daß nachfolgend das Papierbild vom kaschierten Bilderband abgeschnitten wird. Zweckmäßig erfolgt der Schneidvorgang erst nach dem Aufbringen von Kennzeichnungen, z.B. einer Datumsmarke, auf den Papierbildern. Durch die Verfahrensschritte ist sichergestellt, daß ein rationelles Aufbringen des Kunststoffolienstreifens auf den Papierbildern erreicht wird, wobei der jeweils zur Anwendung -gebrachte Kunststoffstreifen beliebig in seiner Oberfläche ausgebildet sein kann. Weiter ist vorgesehen, daß der vom Kunststoffolienstreifen gebildete Wickel im Abstand von Papierbildlängen mindestens an einer Längsrandkante eine Anzahl laschenförmige Anschnitte aufweist. Diese Anschnitte erleichtern die Handhabung der Papierbilder, insbesondere zu möglichen Veränderungen durch Abziehen der Kunststoffolie. Das Abtrennen der laschenförmigen-Anschnitte kann durch einen Schneidvorgang bzw. durch Abriß entlang einer vorbereiteten Perforation erfolgen.

Wie die Erfindung ausgeführt sein kann zeigen mit den für diese wesentlichen Merkmale das in der Zeichnung dargestellte Ausführungsbeispiel. Hierin bedeuten:
Figur 1 ein Papierbild mit einer Kunststoffolie in perspektivischer Ansicht,
Figur 2 einen Schnitt nach der Linie II-II der Figur 1,
Figur 3 eine schematische Darstellung der Verfahrensschritte zum Aufbringen einer Kunststoffolie auf einem Papierbild und
Figur 4 eine Vorrichtung zum Aufbringen einer Kunststoffolie auf einem Bilderband, schematisch.

In den Figuren ist mit 1 ein Papierbild bezeichnet, das in bekannter Weise auf einer Trägerschicht 2 eine Bildschicht 3 aufweist. Erfindungsgemäß ist auf die Bildschicht 3 eine transparente flexible Kunststoffolie 4, z.B. mittels eines an der Kunststoffolie 4 vorbereiteten Haftgrundes 5 oder eines Klebers aufgebracht. Die Kunststoffolie 4 ermöglicht durch entsprechende Einfärbung oder Oberflächengestaltung die nachträgliche Veränderung des Papierbildes 1. Die Kunststoffolie 4 kann. wahlweise mit einer mattierten Außenseite oder beidseitig mit einer glänzenden Außenseite ausgebildet sein. Ferner kann die Kunststoffolie aus einem eingefärbten transparenten Werkstoff gefertigt oder mit einer strukturierten und/oder gerasterten matten oder glänzenden Außenseite versehen sein. Der Fotograf hat so die Möglichkeit durch das Aufbringen der Kunststoffblie 4 nachträglich beliebige Effekte auf seinem Papierbild zu erzielen.

In Figur 3, a bis eist ein im Labor mit einer glänzenden Oberfläche versehenes Papierbild 1 dargestellt bei dem in der Verfahrensstufe 3b auf die Bildschicht 3 eine Kunststoffolie aufgebracht wird,die eine matte Außenseite aufweist. Gemäß der Darstellung 3c ist das Glanzbild von 3a in ein Mattbild verwandelt. Für den Fotograf besteht die Möglichkeit das Mattbild nach 3c weiter zu verwenden oder aber durch Abziehen der Kunststoffolie 4 (3d) in ein Glanzbild (3c) zurückzuüb-erführen.

Die Anwendung der Verfahrensstufen erbringt dem Labor den Vorteil, bei allen Papierbildern 1 die Bildschicht zunächst in einer einzigen Art, z.B. glänzend herzustellen und nachträglich den Wünschen des Fotografen entsprechend mit geringem Aufwand, z.B. in ein Mattbild zu verändern bzw. die Veränderungen dem Fotografen zu überlassen. Die Handhabung der Kunststofffolie 4 läßt sich erleichtern durch einen an der Kunststoffolie vorgesehenen und die Randkanten der Bildschicht 3 überragenden Anschnitt 4', der bei Beschneiden der Trägerschicht und/oder Kunststoffolie abtrenn-Dar ist bzw. bei Anordnung einer Perforation 6 (Fig. 1) abreißbar ist.

In Figur 4 wird ein von der Entwicklungsstation im Labor (nicht gezeigt) kommendes Bilderband 1' einem Preßwalzenpaar 7 zugeführt. Gleichzeitig gelangt ein von einem Wickel 8 abgebbarer Kunststoffolienstreifen 9 zu dem Preßwalzenpaar 7 und wird durch die Preßwalzen 7' mit seinem Haftgrund 5 auf die Bildschicht 3 aufgewalzt. Nach dem Aufwalzen des Kunststoffolienstreifens 9 werden durch Abtrennen mittels des Schneidwerkzeugs 10, einzelne kaschierte Papierbilder 1 erhalten. Zweckmäßig erfolgt der Abtrennvorgang erst nach dem Aufbringen von Datumsangaben oder anderweitiger Kennzeichnungen auf dem Papierbild. Es besteht die Möglichkeit, den Kunststofffolienstreifen 9 mit der Breite des Bilderbandes auszu - führen, wodurch Längsbeschneidungen entfallen.

## Patentansprüche

1. Fotografischer Bildträger, insbesondere fotografisches Papierbild mit einer Bildschicht und einer Trägerschicht für diese, dadurch gekennzeichnet, daß die Bildschicht (3) außen durch eine transparente flexible Kunststoffolie (4) übergriffen und die Kunststoffolie (4) mittels eines Haftmittels fest oder lösbar fest mit der Bildschicht (3) verbunden ist.

2. Bildträger nach Anspruch 1, dadurch gekennzeichnet, 'daß die Kunststoffolie (4) mittels eines an der Kunststoffolie (4) angeordneten Hafgrundes (5) mit der Bildschicht verbindbar ist.

3. Bildträger nach Anspruch 1, dadurch gekennzeichnet, daß die Kunststofflie (4) mittels eines Kleb-ers mit der Bildschicht (3) verbindbar ist.

4. Bildträger nach Anspruch 1, dadurch gekennzeichnet, daß die Kunststoffolie (4) in der Länge und der Breite mit den Abmessungen des Papierbildes (1) ausgebildet ist.

5. Bildträger nach Anspruch 1, dadurch gekennzeichnet, da_{ß} die Kunststoffolie (4) eine über die Randkante des Papierbildes (1) sich erstreckende Größe aufweist und daß der die Randkanten des Papierbildes (1) überragende Teil der Kunststoffolie (4) durch ein Schneidwerkzeug abtrennbar ist.

6. Bildträger nach Anspruch 1, dadurch gekennzeichnet, daß das Papierbild (1) und die auf diesem aufgebrachte Kunststoffolie (4) gemeinsam gleichzeitig mittels eines Schneidwerkzeugs auf eine vorbestimmte Bildgröße heschneidbar sind.

7. Bildträger nach Anspruch 1, dadurch gekennzeichnet, daß die.Kunststoffolie (4) einen über eine Randkante der Bildschicht (3) vorstehenden laschenförmigen Anschnitt (4') aufweist.

8. Bildträger nach Anspruch 1, dadurch gekennzeichnet, daß die Kunststoffolie (4) eine mattierte Seite aufweist.

9. Bildträger nach Anspruch 1, dadurch gekennzeichnet, daß die Kunststoffolie (4) mit beidseitig glänzenden Außenseiten ausgebildet ist.

10. Bildträger nach Anspruch 1, dadurch gekennzeichnet, daß die Kunststoffolie (4) durch einen transparent eingefärbten flexiblen Werkstoff gebildet ist.

11. Bildträger nach Anspruch 1, dadurch gekennzeichnet, daß die Kunststoffolie (4) durch einen UV-Strahlen beständigen flexiblen Werkstoff gebildet ist.

12. Bildträger nach Anspruch 1, dadurch gekennzeichnet, daß die Kunststoffolie (4) mindestens eine strukturierte und/oder gerasterte Außenseite aufweist.

13. Verfahren zum Herstellen eines in einem Bilderband angeordneten fotografischen Papierbildes nach Anspruch 1, dadurch gekennzeichnet, daß das Bilderband (1') gemeinsam gleichzeitig mit einem von einem Wickel (8) abziehb-aren Kunststoffolienstreifen (9) zwischen einem Preßwalzenpaar (7) hindurchgeführt und durch _{W}alzenandruck der Kunststoffolienstreifen (9) mit dem Haftmittel blasenfrei an die Schichtseite (3) des Bilderbandes (1') angelegt wird und daß nachfolgend das Papierbild (1) vom kaschierten Bilderband(1')abgetrennt wird.

14. Verfahren nach Anspruch 13, dadurch gekennzeichnet, daß vor dem Abschneiden des Papierbildes (1) vom Bilderband (1') Kennzeichnungen, z.B. eine Datumsmarke auf das Papierbild aufgebracht wird

15. Kunststoffolienstreifen zur Durchführung des Verfahrens nach Anspruch 14, dadurch gekennzeichnet, daß der Wickel (8) im Abstand von Bildlängen an mindestens einer Längsrandkante eine Anzahl laschenförmige Anschnitte (4') aufweist.

16. Kunststoffolienstreifen nach Anspruch 15, dadurch gekennzeichnet, daß die laschenförmigen Anschnitte (4') an vorbereiteten Perforationen (6) vom Kunststoffolienstreifen (9) abtrennbar-sind.
